# EUROPÄISCHE PATENTSCHRIFT

(11) **EP 0 931 733 B1**
(45) Veröffentlichungstag und Bekanntmachung des Hinweises auf die Patenterteilung: **14.04.2004**
(21) Anmeldenummer: 99101283.2
(22) Anmeldetag: 25.01.1999
(51) Int. Cl.: B65D 77/22

(54) **Verpackung mit Testfunktion**
Package comprising a test function
Emballage incorporant une fonction de test

(30) Priorität: 23.01.1998 DE 29801014 U
(43) Veröffentlichungstag der Anmeldung: 28.07.1999
(73) Patentinhaber: REV Ritter GmbH, 63776 Mömbris (DE)
(72) Erfinder: Ritter, Michael, 63776 Mömbris (DE)
(74) Vertreter: Blumbach, Kramer & Partner GbR

(56) Entgegenhaltungen:
- DE-C- 19 519 881
- GB-A- 240 606
- US-A- 4 702 374
- US-A- 4 925 025
- US-A- 5 188 222

## Beschreibung

Die Erfindung betrifft eine Verpackung für eine elektrische Funktionsbaugruppe nach dem Oberbegriff des Anspruchs 1.

In vielen Baumärkten, technischen Abteilungen von Kaufhäusern oder Supermärkten werden elektrische Funktionsgruppen, wie beispielsweise Klingeln, Gongs, oder dergleichen akustische Signalgeber wegen des Designs und des Klangverhaltens auf sogenannten Mustertafeln montiert. An diesen kann der Kunde an funktionstüchtigen Modellen den Klang prüfen, das Design begutachten und nachfolgend seine Kaufentscheidung treffen. Zu diesem Zweck wird der Gong, die Klingel oder der akustische Signalgeber mittels eines zugeordneten Tasters mit einer Stromquelle verbunden. Derartige Mustertafeln verbrauchen jedoch Stellfläche und sind arbeitsaufwendig zu montieren.

In US-A-4 925 025 ist ein verpacktes Spielzeug offenbart, welches mit einer vorübergehenden, billigen Stromversorgung ausgestattet ist, welche nach dem Auspacken durch eine dauerhafte Langzeit-Batterie ersetzt werden kann. Das verpackte Spielzeug erlaubt eine Aktivierung zu Anschauungszwecken am Verkaufsort. Das Spielzeug weist Auslöseknöpfe auf, welche von außerhalb der Verpackung zugänglich sind. Jedoch kann durch die Öffnung in der Verpackung Schmutz in das Innere der Verpackung gelangen, so daß der Zweck der Verpackung, nämlich vor Verschmutzungen und Beschädigungen zu schützen, teilweise aufgehoben wird. Um eine Verschmutzung zu verhindern, ist dazu auch vorgesehen, die Öffnungen in der Verpackung mit einer verstärkten Plastikmembran abzudecken. Auch dies ist jedoch in mehrfacher Hinsicht nachteilig. Insbesondere müssen die Auslöseknöpfe des Spielzeugs dann durch die Verpackung hindurch betätigt werden, was das Bedienen des verpackten Spielzeugs erschwert.

Der Erfindung liegt folglich die Aufgabe zugrunde, dem Verbraucher das Testen einer elektrischen Funktionsgruppe, wie beispielsweise eines Gongs, auf einfache Weise zu ermöglichen, ohne daß es hierzu aufwendiger Installationsarbeiten oder platzverbrauchender Mustertafeln bedarf.

Diese Aufgabe wird auf höchst überraschend einfache Weise bereits durch die Merkmale des Anspruchs 1 gelöst.

Wird die Verpackung selbst mit einer Einrichtung zur Betätigung der elektrischen Funktionsgruppe, also des Gongs, sowie mit einer Einrichtung zur Versorgung des Gongs mit elektrischer Energie versehen, kann der Käufer den Gong bereits in der Verpackung testen und hören, ob dessen Klang oder Melodie ihm zusagt.

In vorteilhafter Weise ist die Einrichtung zur Betätigung der Funktionsgruppe ein Mikroschalter oder umfaßt diese Kontaktklemmen, einen Taster, einen Film- oder Folientaster, welcher/welche als Teil des Gehäuses der Verpackung ausgebildet oder an der Verpackung fest angebracht sind. Auf diese Weise kann die Betätigung von außen her an der Verpackung erfolgen, welche dabei auf übliche Weise in einem normalen Regal angeordnet sein kann.

Alternativ kann die Betätigungseinrichtung in der Verpackung unter einem Sichtfenster derart angeordnet sein, daß eine Bedienung durch das Sichtfenster möglich ist oder kann unter einem entsprechend markierten Feld der Verpackung angeordnet sein, so daß ein Druck auf dieses Feld der Verpackung die darunterliegende Betätigungseinrichtung betätigt.

Vorteilhaft ist ferner eine in der Verpackung in der Nähe einer elektrischen Schallquelle angeordnete Austrittsöffnung, welche die Wahrnehmung stark verbessert.

Eine Verbindung des Gongs mit der Betätigungseinrichtung und der Versorgungseinrichtung kann auf höchst einfache Weise dadurch geschehen, daß in der Verpackung selbst Leiter angeordnet sind, die in den Feldern zur Aufnahme des Gongs oder der Betätigungseinrichtung entsprechende Kontaktflächen aufweisen, welche beim Einsetzen elektrischen Kontakt zu dem Gong und den weiter elektrischen Baugruppen herstellen.

In bevorzugter und zweckmäßiger Ausgestaltung wird eine Betätigungseinrichtung bereitgestellt, die auch nach einer späteren Installation bzw. Inbetriebnahme der elektrischen Funktionsgruppe zur Aktivierung derselben verwendbar ist. In vorteilhafter Weise kann die Einrichtung zur Versorgung des Gongs mit elektrischer Energie eine einfache Batterie sein. In diesem Falle wird hierdurch sogar ein weiterer Kaufanreiz für den Kunden geschaffen.

Mit einem Betätigungsschutz, der aus der Verpackung seitlich herausziehbar oder heraus- und hereinbewegbar ist, kann verhindert werden, daß während des Transports oder der Lagerung ungewollte Betätigungen, welche die Batterien in der Verpackung unnötig entladen, stattfinden können.

Es liegt auch im Rahmen der Erfindung, alternativ an der Außenseite der Verpackung Kontakte anzubringen, welche mit im Regal angebrachten Kontakten, insbesondere nebeneinanderliegenden Kontaktschienen beim Abstellen der Verpackung elektrischen Kontakt erzeugen, so daß auf in der Verpackung angeordnete Batterien verzichtet werden kann.

Ohne äußere Kontakte kann eine Energieversorgung, beispielsweise auch vermittels eines induktiven Anschlusses, d.h. mit einer einfachen, in der Verpackung angeordneten Stromschleife erfolgen, wobei elektrische Energie induktiv in die Verpackung gekoppelt wird. Auch eine kapazitive Einkopplung ist möglich und kann in diesem Falle mit an der Verpackung angebrachten leitfähigen Flächen erzielt werden.

Alternativ kann die Melodie des Gongs oder eine identische Tonfolge in einem Chip gespeichert sein, welcher mit einem zugehörigen Lautsprecher verbunden ist und bei dessen Betätigung den Klang des zu verkaufenden Gongs imitiert.

Die Erfindung wird nachfolgend anhand bevorzugter Ausführungsformen und unter Bezugnahme auf die beigefügten Zeichnungen beschrieben.

Es zeigen:
- Fig. 1: eine perspektivische Ansicht einer Verpackung gemäß einer ersten erfindungsgemäßen Ausführungsform,
- Fig. 2: eine perspektivische Ansicht einer Verpackung gemäß einer zweiten erfindungsgemäßen Ausführungsform.
- Fig. 3: eine perspektivische Ansicht einer Verpackung gemäß einer dritten erfindungsgemäßen Ausführungsform zusammen mit einer Testeinrichtung,
- Fig. 4: eine perspektivische Ansicht der Verpackung gemäß der dritten erfindungsgemäßen Ausführungsform eingesetzt in die Testeinrichtung.

Bei der nachfolgenden deteillierten Beschreibung wird zunächst auf Fig. 1 Bezug genommen.

Die im ganzen mit 1 bezeichnete Verpackung kann in erfindungsgemäßer Weise nahezu jede Art von Verpackung sein, wie beispielsweise eine Styroporverpackung oder eine Kartonverpackung, in welcher sich ein Styroporkern, weitere Kartonhalter- und/oder Stützteile und/oder durch Tiefziehen geformte Plastikteile befinden, welche die elektrische Funktionsgruppe 3, sowie die weiteren verpackten Gegenstände davor bewahren, während des Transports innerhalb der Verpackung 1 hin- und herzufallen.

In bevorzugter Weise ist an der Vorderseite der Verpackung ein Sichtfenster 2 ausgebildet, welches mit transparenter Plastikfolie verschlossen oder auch offen sein kann und hinter welchem man den Gong 3 mit seinem Design zumindest in wesentlichen Teilen gut erkennen kann.

Die Verpackung kann, obwohl in den Figuren nicht dargestellt übliche Beschriftungen und Bebilderungen aufweisen und kann ferner auch mit einer transparenten Plastikfolien überzogen sein.

Zusätzlich zum Gong 3 ist in der Verpackung 1 bei der ersten erfindungsgemäßen Ausführungsform ein Klingeltaster 4 angeordnet, welcher über eine Taste 5 verfügt, durch deren Betätigung der Gong 3 batteriegespeist ausgelöst wird.

Um dieses zu bewirken wird ein in den Figuren nicht dargestellter Stromkreis geschlossen, der im wesentlichen der späteren Installation des Gongs 3 entspricht, jedoch hierzu in der Verpackung 1 angeordnete Leiter und Batterien verwendet.

Alternativ kann anstelle des Klingeltasters 4 ein Mikroschalter, können Kontaktklemmen oder kann ein Film- oder Folientaster als Teil des Gehäuses der Verpackung 1 ausgebildet und an der Verpackung 1 selbst fest angebracht sein. Ein derartiger Folientaster 6 ist in Fig. 2, auf welche nachfolgend Bezug genommen wird, dargestellt.

Alternativ kann auch unter der im Bereich 6 markierten Druckfläche das elektrische Betätigungsorgan derart angeordnet sein, daß ein Druck auf dieses Feld der Verpackung 1 dessen Betätigung bewirkt.

Es sei darauf hingewiesen, daß im Rahmen der Erfindung auch Ausführungsformen liegen, bei denen die Betätigungseinrichtung, beispielsweise in Form des Klingeltasters 4, auch nach einer späteren Installation bzw. Inbetriebnahme der elektrischen Funktionsgruppe zur Aktivierung derselben verwendbar ist.

Ein an einer Stirnseite der Verpackung angebrachter Betätigungsschutz 7 kann aus einer Lasche bestehen, welche durch Abziehen von der Verpackung 1 gelöst werden kann. Während des Herausziehens des Betätigungsschutzes 7 aus der Verpackung 1 wird eine Zunge des Betätigungsschutzes 7 zwischen Kontakten, welche zuvor den elektrischen Stromreis unterbrochen haben, herausbewegt und erst hierdurch ein Schließen des Stromkreises ermöglicht.

Alternativ zu Batterien kann die Einrichtung zur Versorgung der elektrischen Funktionsgruppe aus am Äußeren der Verpackung 1 angebrachten Kontakten 8, 9 bestehen, welche mit seitlich im Stellregal angebrachten Kontaktschienen zusammenwirken und auf diese Weise den Gong mit Strom versorgen. Es liegt ferner im Rahmen der Erfindung, die Kontakte 8, 9 alternativ oder zusätzlich am Boden der Verpackung 1 anzuordnen.

Sollen mehrere erfindungsgemäße Verpackungen 1 in Stellregalen auch übereinandergestellt funktionstüchtig sein, obwohl in der Regel bereits eine einzige gattungsgemäße Test-Verpackung ausreichend sein sollte, kann die Verpackung 1 sowohl am Boden als auch an der Oberseite Kontaktflächen 8, 9 aufweisen, die jeweils so kontaktiert sind, daß eine Versorgung einer darüberstehenden Verpackung ermöglicht wird.

Ferner kann anstelle einer Nutzung von Batterien elektrische Energie zur Versorgung des Gongs 3 auch induktiv eingekoppelt werden. In diesem Falle befindet sich eine Spule oder Leiterschleife im Stromkreis innerhalb der Verpackung 1 und eine zugeordnete Spule außerhalb der Verpackung, vorzugsweise in einem Stellregal, so daß vermittels des äußeren Spulenfeldes ausreichend Energie in die Verpackung 1 eingekoppelt wird.

Es liegt ebenfalls im Rahmen der Erfindung, eine kapazitive Einkopplung von Versorgungsenergie vorzunehmen, in diesem Falle sind vorzugsweise am Boden der Verpackung 1 metallische Flächen gegenüber dem Äußeren der Verpackung 1 isoliert angeordnet, wobei zugeordnete äußere Flächen im Stellregal durch ein an diesen anliegendes elektrisches Wechselfeld Energie in die Verpackung einkoppeln.

In alternativer Ausgestaltung der Erfindung kann mit dem Folientaster 6 oder dem Klingeltaster 4 anstelle des Gongs ein elektronischer Chip betätigt werden, welcher mit einem zugehörigen Lautsprecher verbunden ist und welcher eine dem Klang des Gongs 3 entsprechende Tonfolge erzeugt.

Die Verpackung kann mit Testeinrichtungen 10, die kein Teil der Erfindung sind, wie die beispielhaft in Fig. 3 und 4 dargestellten verwendet werden.

Die Testeinrichtung 10 verfügt über Kontakte 11, 12, an welchen die Betriebsspannung der elektrischen Funktionsgruppe, vorzugsweise galvanisch entkoppelt von Versorgungsspannungen öffentlicher Versorgungsnetzbetreiber anliegt.

Beim Einsetzten der Verpackung 1 in die Testeinrichtung 10 wird ein elektrischer Kontakt zwischen den Kontakten 11, 12 der Testeinrichtung 10 sowie den Kontakten 8, 9 der Testeinrichtung 10 hergestellt.

Die Testeinrichtung 10 kann über ein Batteriefach 13 mit zugehörigen Batterien für den portablen Betrieb oder ein Netzteil für den stationären Betrieb verfügen.

Zum Aufhängen an einem beliebigen erwünschten Ort ist im oberen Bereich der Testeinrichtung 10 eine Öse 14 vorgesehen.

In weiterer erfindungsgemäßen Ausgestaltung kann die Funktion der elektrischen Funktionsgruppe beispielsweise beim Einsetzen der Verpackung 1 in die Testeinrichtung 10 automatisch zu Testzwecken ausgelöst werden.

### Bezugszeichen

- 1: Verpackung
- 2: Sichtfenster
- 3: Gong
- 4: Klingeltaster
- 5: Taste
- 6: Folientaster
- 7: Betätigungsschutz
- 8: Kontakt der Verpackung
- 9: Kontakt der Verpackung
- 10: Testeinrichtung
- 11: Kontakt der Testeinrichtung
- 12: Kontakt der Testeinrichtung
- 13: Batteriefach
- 14: Öse zum Aufhängen

## Patentansprüche

1. Verpackung (1) für eine elektrische Funktionsgruppe (3), insbesondere eine akustische Signaleinrichtung,
**dadurch gekennzeichnet, daß**
sie mit einer von außerhalb der Verpackung betätigbaren Einrichtung (4, 5, 6) zur Betätigung der verpackten elektrischen Funktionsgruppe (3) sowie einer Einrichtung (8, 9) zur Versorgung der Funktionsgruppe (3) mit elektrischer Energie versehen ist.

2. Verpackung (1) für eine elektrische Funktionsgruppe (3) nach Anspruch 1, **dadurch gekennzeichnet, daß** die Einrichtung (4, 5, 6) zur Betätigung der Funktionsgruppe (3) einen Mikroschalter, Kontaktklemmen, einen Taster, einen Film- oder Folientaster (6) umfaßt, welche als Teil des Gehäuses der Verpackung ausgebildet oder bei welcher die Einrichtung zur Betätigung der Funktionsgruppe an der Verpackung (1) fest angebracht ist.

3. Verpackung für eine elektrische Funktionsgruppe nach Anspruch 1 oder 2, **dadurch gekennzeichnet, daß** die Einrichtung (4, 5, 6) zur Betätigung in der Verpackung unter einem Sichtfenster oder einem entsprechend markierten Feld von außen betätigbar angeordnet ist.

4. Verpackung für eine elektrische Funktionsgruppe nach einem der vorstehenden Ansprüche, **dadurch gekennzeichnet, daß** in der Verpackung Leiter angeordnet sind, welche beim Einsetzen der elektrischen Funktionsgruppe elektrischen Kontakt zwischen dieser, der Einrichtung zur Betätigung (4, 5, 6) und der Einrichtung zur Versorgung (8, 9) herstellen.

5. Verpackung für eine elektrische Funktionsgruppe nach einem der vorstehenden Ansprüche, **dadurch gekennzeichnet, daß** die Einrichtung zur Betätigung (4, 5, 6) derart ausgebildet und an bzw. in der Verpackung (1) angeordnet ist, daß sie auch nach einer späteren Installation bzw. Inbetriebnahme der elektrischen Funktionsgruppe (3) zur Aktivierung derselben verwendbar ist.

6. Verpackung für eine elektrische Funktionsgruppe nach einem der vorstehenden Ansprüche, ferner **gekennzeichnet durch** einen Betätigungsschutz (7), der aus der Verpackung herausziehbar oder heraus- und hereinbewegbar ist.

7. Verpackung für eine elektrische Funktionsgruppe nach einem der vorstehenden Ansprüche, **dadurch gekennzeichnet, daß** die Einrichtung zur Versorgung der Funktionsgruppe eine Batterie ist.

8. Verpackung für eine elektrische Funktionsgruppe nach einem der vorstehenden Ansprüche ferner **gekennzeichnet durch** einen externen Anschluß, insbesondere an der Verpackung angeordnete äußere Kontakte (8, 9), mit welchen eine externe Einrichtung zur Versorgung mit der Funktionsgruppe (3) verbindbar ist.

9. Verpackung für eine elektrische Funktionsgruppe nach Anspruch 8, ferner **gekennzeichnet durch** Kontakte (8, 9), die vom Äußeren der Verpackung her zugänglich sind, mit Leitern verbunden sind, die zu weiteren Kontakten führen, wodurch für weitere seitlich oder oberhalb angeordnete Verpackungen die Verbindung zu einer externen Einrichtung zur Versorgung bereitgestellt ist.

10. Verpackung für eine elektrische Funktionsgruppe nach einem der vorstehenden Ansprüche, **gekennzeichnet durch** einen induktiven Anschluß.

11. Verpackung für eine elektrische Funktionsgruppe nach einem der vorstehenden Ansprüche, **gekennzeichnet durch** einen kapazitiven Anschluß.

12. Verpackung für eine elektrische Funktionsgruppe nach einem der vorstehenden Ansprüche, ferner **gekennzeichnet durch** einen Chip, in welchem eine identische Tonfolge gespeichert ist und welcher mit einem zugehörigen Lautsprecher verbunden ist.

13. Verpackung für eine elektrische Funktionsgruppe nach einem der vorstehenden Ansprüche, ferner **gekennzeichnet durch** eine in der Verpackung in der Nähe einer elektrischen Schallquelle angeordnete Austrittsöffnung.

14. Verpackung für eine elektrische Funktionsgruppe nach einem der vorstehenden Ansprüche, bei welcher beim Einsetzen der Verpackung in eine Testeinrichtung (10) zwischen Kontakten (8, 9) der Verpackung und Kontakten (11, 12) der Testeinrichtung (10), an welchen die Betriebsspannung der elektrischen Funktionsgruppe anliegt, ein elektrischer Kontakt hergestellt wird

15. Verpackung für eine elektrische Funktionsgruppe, nach einem der vorstehenden Ansprüche,
**dadurch gekennzeichnet, dass**
sie die elektrische Funktionsgruppe (3) enthält.

16. Verpackung nach Anspruch 15, **dadurch gekennzeichnet, daß** die elektrische Funktionsgruppe (3) eine Klingel, ein Gong oder eine elektronische Rufeinrichtung ist.

## Claims

1. Package (1) for an electrical functional assembly (3), in particular an acoustic signalling device, **characterised in that**
it is provided with a device (4, 5, 6), which can be activated from outside the package, to activate the packaged electrical functional assembly (3) and a device (8, 9) for supplying electrical power to the functional assembly (3).

2. Package (1) for an electrical functional assembly (3) as claimed in claim 1, **characterised in that** the device (4, 5, 6) for activating the functional assembly (3) includes a microswitch, contact terminals, a key pad, a film or membrane key pad (6), which is formed as part of the housing of the package or in which the device for activating the functional assembly is firmly attached to the package (1).

3. Package for an electrical functional assembly as claimed in claim 1 or 2, **characterised in that** the activating device (4, 5, 6) is disposed, in such as way that it can be activated from outside, inside the package underneath a viewing window or a correspondingly marked area.

4. Package for an electrical functional assembly as claimed in any one of the preceding claims, **characterised in that** conductors are disposed inside the package and, when the electrical functional assembly is inserted, create electrical contact between this assembly, the activating device (4, 5, 6) and the power supply device (8, 9).

5. Package for an electrical functional assembly as claimed in any one of the preceding claims, **characterised in that** the activating device (4, 5, 6) is formed and is disposed on or in the package (1) in such a way that it can be used, even after the electrical functional assembly (3) has later been installed or put into operation, for activation thereof.

6. Package for an electrical functional assembly as claimed in any one of the preceding claims, further **characterised by** an activation-prevention means (7), which can be pulled out, or moved in and out of the package.

7. Package for an electrical functional assembly as claimed in any one of the preceding claims, **characterised in that** the device for supplying power to the functional assembly is a battery.

8. Package for an electrical functional assembly as claimed in any one of the preceding claims, further **characterised by** an external connection, in particular contacts (8, 9) disposed on the outside of the package, which contacts can be used to connect an external power supply device to the electrical functional assembly (3).

9. Package for an electrical functional assembly as claimed in claim 8, further **characterised by** contacts (8, 9), which are accessible from outside the package, which are connected to conductors which lead to further contacts, whereby connection to an external power supply device is provided for further packages which are disposed to the side or above.

10. Package for an electrical functional assembly as claimed in any one of the preceding claims, **characterised by** an inductive connection.

11. Package for an electrical functional assembly as claimed in any one of the preceding claims, **characterised by** a capacitive connection.

12. Package for an electrical functional assembly as claimed in any one of the preceding claims, further **characterised by** a chip in which an identical sound sequence is stored and which is connected to an associated loudspeaker.

13. Package for an electrical functional assembly as claimed in any one of the preceding claims, further **characterised by** an exit orifice disposed in the package in the proximity of an electrical sound source.

14. Package for an electrical functional assembly as claimed in any one of the preceding claims, in which, when the package is inserted into a test device (10), electrical contact is created between contacts (8, 9) of the package and contacts (11, 12) of the test device (10) to which the operating voltage of the electrical functional assembly is applied.

15. Package for an electrical functional assembly as claimed in any one of the preceding claims, **characterised in that** is contains the electrical functional assembly (3).

16. Package as claimed in claim 15, **characterised in that** the electrical functional assembly (3) is a bell, a gong or an electronic calling device.

## Revendications

1. Emballage (1) pour un groupe fonctionnel électrique (3), en particulier un dispositif de signalisation acoustique,
**caractérisé en ce que**
il est doté d'un dispositif (4, 5, 6) actionnable de l'extérieur de l'emballage pour l'actionnement du groupe fonctionnel électrique (3) emballé, ainsi que d'un dispositif (8, 9) pour l'alimentation du groupe fonctionnel (3) en énergie électrique.

2. Emballage (1) pour un groupe fonctionnel électrique (3) selon la revendication 1, **caractérisé en ce que** le dispositif (4, 5, 6) pour l'actionnement du groupe fonctionnel (3) comprend un micro-interrupteur, des bornes de contact, une touche, une touche à film ou pelliculaire (6), lesquels sont configurés comme partie du boîtier de l'emballage ou pour lesquels le dispositif pour l'actionnement du groupe fonctionnel est fixé à demeure sur l'emballage (1).

3. Emballage pour un groupe fonctionnel électrique selon la revendication 1 ou 2, **caractérisé en ce que** le dispositif (4, 5, 6) pour l'actionnement est disposé, actionnable de l'extérieur, dans l'emballage derrière une fenêtre d'accès au regard ou une zone marquée en conséquence.

4. Emballage pour un groupe fonctionnel électrique selon l'une quelconque des revendications précédentes, **caractérisé en ce que** des conducteurs sont disposés dans l'emballage, conducteurs qui, lors de la mise en place du groupe fonctionnel électrique, réalisent un contact électrique entre ce dernier, le dispositif d'actionnement (4, 5, 6) et le dispositif d'alimentation (8, 9).

5. Emballage pour un groupe fonctionnel électrique selon l'une quelconque des revendications précédentes, **caractérisé en ce que** le dispositif d'actionnement (4, 5, 6) est configuré et est disposé sur, selon le cas dans l'emballage (1), de telle sorte qu'il est utilisable, même après une installation, ou selon le cas une mise en service ultérieure du groupe fonctionnel électrique (3), pour l'activation de ce dernier.

6. Emballage pour un groupe fonctionnel électrique selon l'une quelconque des revendications précédentes, **caractérisé en outre par** un protecteur d'actionnement (7), qui peut être retiré de l'emballage ou qui peut être déplacé vers l'extérieur et vers l'intérieur.

7. Emballage pour un groupe fonctionnel électrique selon l'une quelconque des revendications précédentes, **caractérisé en ce que** le dispositif pour l'alimentation du groupe fonctionnel est une pile.

8. Emballage pour un groupe fonctionnel électrique selon l'une quelconque des revendications précédentes, **caractérisé en outre par** un branchement externe, en particulier des contacts extérieurs (8, 9) disposés sur l'emballage, avec lesquels un dispositif externe peut être relié au groupe fonctionnel (3) pour l'alimentation.

9. Emballage pour un groupe fonctionnel électrique selon la revendication 8, **caractérisé en outre par** des contacts (8, 9) qui sont accessibles depuis l'extérieur de l'emballage, qui sont reliés à des conducteurs qui conduisent à d'autres contacts, par quoi la liaison à un dispositif externe pour l'alimentation est préparée pour d'autres emballages disposés à côté ou au-dessus.

10. Emballage pour un groupe fonctionnel électrique selon l'une quelconque des revendications précédentes, **caractérisé par** un branchement inductif.

11. Emballage pour un groupe fonctionnel électrique selon l'une quelconque des revendications précédentes, **caractérisé par** un branchement capacitif.

12. Emballage pour un groupe fonctionnel électrique selon l'une quelconque des revendications précédentes, **caractérisé en outre par** une puce dans laquelle une séquence identique de sons est mémorisée et qui est reliée à un haut-parleur correspondant.

13. Emballage pour un groupe fonctionnel électrique selon l'une quelconque des revendications précédentes, **caractérisé en outre par** un orifice de sortie disposé dans l'emballage au voisinage d'une source sonore électrique.

14. Emballage pour un groupe fonctionnel électrique selon l'une quelconque des revendications précédentes, pour lequel, lors de l'introduction de l'emballage dans un dispositif de test (10), un contact électrique est réalisé entre les contacts (8, 9) de l'emballage et les contacts (11, 12) du dispositif de test (10), sur lesquels est appliquée la tension de service du groupe fonctionnel électrique.

15. Emballage pour un groupe fonctionnel électrique selon l'une quelconque des revendications précédentes, **caractérisé en ce qu'**il contient le groupe fonctionnel électrique (3).

16. Emballage selon la revendication 15, **caractérisé en ce que** le groupe fonctionnel électrique (3) est une sonnette, un gong ou un dispositif d'appel électronique.
